# EUROPÄISCHE PATENTSCHRIFT

(11) **EP 1 077 348 B1**
(45) Veröffentlichungstag und Bekanntmachung des Hinweises auf die Patenterteilung: **17.09.2003**
(21) Anmeldenummer: 00121839.5
(22) Anmeldetag: 19.10.1996
(51) Int. Cl.: F23D 14/12, F24C 3/04

(54) **Gasbeheizter Wärmestrahler**
Gas radiant heater
Dispositif de chauffage par rayonnement chauffé au gaz

(30) Priorität: 21.10.1995 DE 29516643 U
(43) Veröffentlichungstag der Anmeldung: 21.02.2001
(62) Teilanmeldung aus: 96116842.4
(73) Patentinhaber: Baumanns, Herbert, 41199 Mönchengladbach (DE)
(72) Erfinder: Baumanns, Herbert, 41199 Mönchengladbach (DE)
(74) Vertreter: Selting, Günther, Dipl.-Ing.

(56) Entgegenhaltungen:
- DE-A- 3 903 540
- US-A- 4 432 727
- US-A- 4 507 083
- US-A- 4 702 693
- US-A- 4 727 854

## Beschreibung

Die Erfindung betrifft einen gasbeheizten Wärmestrahler, der als Deckenstrahler für die Beheizung von Hallen verwendbar ist.

Bekannt sind Wärmestrahler in Form von Glühstrahlern und in Form von Dunkelstrahlern. Bei Glühstrahlern ist eine Keramikplatte vorgesehen, die zahlreiche durchgehende Öffnungen aufweist, in denen zugeführtes Gas verbrannt wird, wobei die Keramikplatte auf Glühtemperatur erhitzt wird und Wärme abstrahlt. Hierbei ergeben sich hohe Strahlungstemperaturen, so daß Glühstrahler in der Regel in größerer Höhe eingesetzt werden.

Bei gasbeheizten Dunkelstrahlern werden die Verbrennungsgase eines separaten Brenners durch ein Rohr geleitet, das als Konverter wirkt und die ihm übertragene Konvektionswärme durch Wärmestrahlung abgibt. Hierzu muß das Rohr auf eine relativ hohe Temperatur (ca. 300°C) erwärmt werden. Diese Strahlungstemperatur kann nur erreicht werden, wenn die Gase mit hoher Geschwindigkeit durch das Rohr geleitet werden, so daß der Wärmeübergangswert á entsprechend groß wird. Dies erfordert den Einsatz eines Gebläsebrenners, der einerseits Strom verbraucht und andererseits Geräusche entwickelt.

In US-A-4 727 854 ist ein gasbeheizter Wärmestrahler beschrieben, bei dem die von einem Brenner erzeugten Heizgase durch ein Strahlungsrohr hindurchgeleitet werden, welches in einer nach unten offenen Haube angeordnet ist. Das Strahlungsrohr wird durch die Heizgase aufgeheizt und strahlt dann nach außen Wärme in die Umgebung ab. Das Strahlungsrohr bildet einen Konverter, dessen Wärmeaustauschfläche; an der die Heizgase entlangströmen, die Rohrinnenwand ist, während die Wärmeabstrahlung nach außen durch die Rohraußenwand erfolgt. Das Verhältnis der Wärmeaustauschfläche zu der wirksamen Strahlungsfläche beträgt hierbei 3,14 (= π).

Ein gasbeheizter Wärmestrahler mit den Merkmalen des Oberbegriffs des Patentanspruchs 1 ist beschrieben in US 4,507,083. Dieser Wärmestrahler hat einen Brenner, dessen schlitzförmige Düsen von einer Mischkammer aus nach oben oder nach unten oder zu einer Seite gerichtet sind. Der Flammenraum ist von feuerfesten Ziegeln gebildet, bei welchen es sich um Formkörper handelt. Diese enthalten jeweils einen sich glockenförmig erweiternden Raum, in den die Verbrennungsgase vom Scheitel her eintreten und aus dessen erweitertem Ende sie abströmen. Dieser erweiterte Raum ist entweder zu einer Seite hin oder nach oben hin offen. Er ist nicht dazu vorgesehen, die Verbrennungsgase festzuhalten oder aufzustauen.

Der Erfindung liegt die Aufgabe zugrunde, einen gasbeheizten Wärmestrahler zu schaffen, bei dem der Konverter an allen Stellen gleichmäßig erwärmt wird und der deshalb bei geringem Energieverbrauch eine hohe Wärmeleistung erzeugt.

Die Lösung dieser Aufgabe erfolgt erfindungsgemäß mit den im Patentanspruch 1 angegebenen Merkmalen.

Bei dem erfindungsgemäßen Wärmestrahler ist der Konverter, der die Konvektionswärme der Verbrennungsgase aufnimmt und in Strahlungswärme umsetzt, ein Körper mit gegenüber der wirksamen Strahlungsfläche vergrößerter Oberfläche, an dem die Verbrennungsgase entlangstreichen. Die benötigte Temperatur (ca. 300°C) des Konverters wird nicht durch hohe Geschwindigkeiten der Heizgase erreicht, sondern durch eine stark vergrößerte Oberfläche, an der die Heizgase entlangstreichen und die dadurch konvektiv erwärmt wird. Die Teilflächen dieser Oberfläche strahlen sich gegenseitig an. Da die extern wirksame Strahlungsfläche des Konverters viel kleiner ist als die Wärmeaustauschfläche, erwärmt 'sich der Konverter auf die erforderliche Temperatur. Die wirksame Strahlungsfläche des Konverters ist die in Strahlungsrichtung projizierte Fläche.

Der erfindungsgemäße Wärmestrahler kann als Spar-Dunkelstrahler bezeichnet werden. Bei ihm werden die Heizoder Verbrennungsgase entlang einer Konverterstruktur mit stark vergrößerter Oberfläche geleitete. Durch das große Verhältnis von Wärmeaustauschfläche zu Strahlungsfläche wird erreicht, daß die Heizgase relativ langsam an dem Konverter entlangströmen können. Dadurch wird der Wärmeaustausch verbessert. Die Gasverbrennung kann als atmosphärische Verbrennung erfolgen, bei der ein Gebläsebrenner nicht erforderlich ist. Wegen der gleichmäßigen Verteilung der Gase ergibt sich ein niedriger Gasverbrauch. Der Konverter kann so dimensioniert werden, daß der höchste Wirkungsgrad erzielt wird, der zulässig ist. Vorteilhaft ist weiterhin, daß der Wärmestrahler ein geringes Gewicht hat, was insbesondere bei der Aufhängung des Wärmestrahlers an einem Hallendach von Bedeutung ist. Sämtliche Komponenten sind leicht zugänglich, so daß die Wartung erleichtert wird.

Ein weiterer Vorteil besteht darin, daß der Konverter von den Heizgasen in Querrichtung durchströmt werden kann und somit an allen Stellen gleichmäßig erwärmt wird. Dadurch ergibt sich eine gleichmäßige Strahlungsintensität über die gesamte Strahlungsfläche.

Gemäß der Erfindung ist der Konverter in einer nach unten offenen Haube angeordnet, unter die die Verbrennungsgase des Brenners geleitet werden. Die Haube bildet somit gewissermaßen einen umgekehrten See, der die Verbrennungsgase aufnimmt und' an dem Konverter entlangleitet. Die Verbrennungsgase treten entlang des einen Randes unter die Haube, durchströmen die Haube in Querrichtung, wobei sie an dem Konverter entlanggeführt werden, und verlassen die Haube am gegenüberliegenden Rand. Dabei findet ein Gas- und Wärmeaustausch auch in Längsrichtung der Haube statt. Die. Haube stellt eine nach unten offene Struktur dar, durch deren Öffnung der Konverter zu Reinigungs- oder Wartungszwecken leicht zugänglich ist. Diese Haube kann eine Reflexionsfläche und/oder eine Strahlungsfläche aufweisen. Bei einer Reflexionsfläche ist der Reflexionsfaktor groß und der Absorptionsfaktor klein, während bei einer Strahlungsfläche der Reflexionsfaktor klein und der Absorptionsfaktor groß ist. Eine Strahlungsfläche wirkt im Idealfall als schwarzer Körper, d.h. sie absorbiert einfallende Strahlung und strahlt ihrerseits Eigenstrahlung ab.

Der Brenner kann an dem einen Rand der Haube als separate Vorrichtung angebracht sein. Er enthält ein längslaufendes Brennrohr, das sich vorzugsweise nur über einen Teil der Brennkammerlänge erstreckt. Der Auslaßschlitz der Brennkammer ist so geformt, daß die Heizgase über die Länge des Auslaßschlitzes im wesentlichen gleichmäßig verteilt aus der Brennkammer austreten. Dies bedeutet, daß der Strömungswiderstand des Auslaßschlitzes im Längenbereich des Brennerrohres größer ist als in denjenigen Längenbereichen, in denen das Brennerrohr nicht vorhanden ist.

Im folgenden werden unter Bezugnahme auf die Zeichnungen Ausführungsbeispiele der Erfindung näher erläutert.

Es zeigen:
- Fig. 1: einen Querschnitt durch eine erste Ausführungsform des Wärmestrahlers,
- Fig. 2: einen Längsschnitt entlang der Linie II-II von Fig. 1 und
- Fig. 3: einen Längsschnitt durch eine weitere Ausführungsform des Wärmestrahlers.

Der Wärmestrahler weist eine langgestreckte Haube 10 auf, die als nach unten offene umgekehrt-U-förmige Wanne ausgebildet ist und eine Länge von mehreren Metern haben kann. Die Haube 10 besteht z.B. aus Metall und sie hat hier eine horizontal verlaufende Basisplatte 10a, an die sich schräg nach unten und außen gerichtete Seitenplatten 10b und 10c anschließen. Die Haube könnte auch eine kantenlose Rundstruktur oder eine andere Polygonstruktur aufweisen. Die Haube 10 ist auf ihrer Oberseite mit einer Wärmedämmung 11 versehen, die z.B. aus einer Schicht aus wärmedämmenden Material bestehen kann. Bei dem vorliegenden Ausführungsbeispiel besteht die Wärmedämmung 11 aus einer auf die Haube 10 aufgesetzten Hilfshaube 12, die mit die Haube 10 einen wärmedämmenden Luftraum 13 bildet.

Längs des einen unteren Randes 14 der Haube 10 erstreckt sich der Brenner 15. Dieser Brenner 15 weist eine langgestreckte Brennerkammer 16 auf, die an ihrem Boden mit Lufteintrittsöffnungen 17 versehen ist und an ihrer Oberseite eine schlitzförmige langgestreckte Austrittsöffnung 18 für die Heizgase aufweist. In der Brennerkammer 16 erstreckt sich ein horizontales Brennerrohr 19, das an seiner Oberseite zahlreiche Gasaustrittsöffnungen 20 aufweist, die in regelmäßigen Abständen angeordnet sind. Dem Brennerrohr 19 wird von einer externen Gasleitung 21 Gas zugeführt, das aus den. Gasaustrittsöffnungen 20 austritt und unter Mischung mit der Außenluft verbrennt, so daß über den Gasaustrittsöffnungen 20 atmosphärisch brennende Flammen entstehen.

Das Brennerrohr 19 erstreckt sich nur über einen Teilbereich der Länge der Haube 10, hier etwa über das mittlere Drittel. Damit die Heizgase in gleichmäßiger Verteilung über die gesamte Länge der Brennerkammer 16 aus dem Auslaß 18 austreten, ist im mittleren Bereich der Länge der Brennerkammer 16 ein die Auslaßöffnung 18 verengendes Blech 18a vorgesehen, das in diesem Bereich eine Drosselwirkung ausübt, während die anderen Bereiche der Auslaßöffnung 18 ungedrosselt sind. Ferner ist in der Brennerkammer 16 eine Leitplatte 22 aus feuerfestem Material vorgesehen, um die Haube 10 vor direkter Einwirkung der Flammen zu schützen. Die Leitplatte 22 verläuft über den Austrittsöffnungen 20 und parallel zu der Seitenplatte 10b der Haube 10. Die Auslaßöffnung 18 ist so gerichtet, daß die aus ihr austretenden Heizgase an der Seitenplatte 10b der Haube 10 entlangstreichen.

Die Heizgase, die die Brennerkammer 16 verlassen haben, steigen unter der Haube 10 auf und strömen an der Haubenwand entlang, um nach Abgabe eines erheblichen Teils ihrer Wärme unter dem gegenüberliegenden Rand 23 hindurch abzuströmen. Die Heizgase können beispielsweise unmittelbar in die Umgebung abgeleitet werden. Sie können aber auch durch einen (nicht dargestellten) Kamin abgeführt werden.

Unter der Basisplatte 10a der Haube ist der Konverter 24 befestigt. Dieser Konverter 24 erstreckt sich über die gesamte Länge der Haube 10. Er enthält eine Basisplatte 25, von der zahlreiche parallele Rippen 26 nach unten abstehen, so daß der Konverter hier - in Stirnansicht gesehen - kammförmig ausgebildet ist. Zwischen den Rippen 26 erstrecken sich nach unten offene Leitkanäle 27, die quer zur Längsrichtung der Haube 10 verlaufen. An den stirnseitigen Enden ist die Haube 10 durch Stirnwände 28 bzw. 29 abgeschlossen.

Die Heizgase strömen nach dem Verlassen der Brennerkammer 16 an dem Konverter 24 entlang und durch die Leitkanäle 27 hindurch. Dabei heizen sie den Konverter 24, der beispielsweise aus Stahl oder Keramik besteht, auf. Wegen der Rippen 26 hat der Konverter 24 eine sehr große Oberfläche, die in Wärmeaustausch mit den Heizgasen steht. Auf diese Weise heizt der Konverter sich selbst bei langsamer Strömungsgeschwindigkeit der Heizgase sehr stark auf. Andererseits gibt der Konverter 24 Strahlungswärme nach unten ab. Die wirksame Strahlungsfläche des Konverters 24 wird im wesentlichen durch die vertikale Projektion des Konverters bestimmt, ist also wesentlich kleiner als die Wärmeaustauschfläche. Nach Aufheizung des Konverters 24 entsteht ein thermisches Gleichgewicht zwischen der aufgenommenen Konvektionswärme und der abgegebenen Strahlungswärme, wobei der Konverter eine Temperatur von z.B. 300°C annimmt. Nachdem die Heizgase Wärme an den Konverter 24 abgegeben haben, verlassen sie die Haube mit einer Temperatur von etwa 150°C.

In der unteren Öffnung der Haube 10 ist ein Windschutzgitter 30 angeordnet, das sich über die gesamte Haubenöffnung erstreckt und verhindert, das Zugluft an den Konverter 24 gelangt und diesen abkühlt. Das Windschutzgitter 30 dient auch der Wirkungsgraderhöhung.

Die Teile der Haube 10, insbesondere die Seitenplatten 10b und 10c, können als Reflektoren ausgebildet sein, um die auf sie auftreffende Wärmestrahlung zu reflektieren und somit gezielt schräg in den Raum unterhalb der Haube 10 zu leiten. Auf diese Weise kann eine breite Strahlungscharakteristik erzielt werden. Es besteht auch die Möglichkeit, Teile der Haube aus strahlungsabsorbierendem Material herzustellen, das Strahlungswärme aufnimmt und als Eigenstrahler wirkt.

Die nach unten offene Haube 10 bewirkt eine Strömung der Heizgase entlang der Leitkanäle 27 des Konverters 24. Die Haube bildet eine Art Thermosiphon, in dem die Heizgase zunächst aufsteigen und nach Abgabe ihrer Wärme nach unten abgeleitet werden. Der Konverter 24 ist bei dem vorliegenden Ausführungsbeispiel so ausgebildet, daß die Leitkanäle 27 gerade verlaufen. Er kann auch als Labyrinth ausgebildet sein, in welchem die Heizgase einen meanderförmigen Strömungsweg durchlaufen.

Bei dem Ausführungsbeispiel von Fig. 3 ist ebenfalls eine nach unten offene Haube 10 vorgesehen. Der Brenner 15 ist hier an der Oberseite der Haube angeordnet und läßt die Heizgase aus seiner Unterseite 15a in die Haube hinein austreten. In der Oberwand der Haube 10 ist der Konverter 24a angeordnet, der hier als nach unten offene (umgekehrte) Rinne ausgebildet ist, die parallel zu dem Brenner 15 verläuft. Der Konverter 24a weist hier glatte Wände auf, jedoch könnten die Wände ebenfalls strukturiert sein. Der Konverter 24a hat im wesentlichen Trapezform. Die Wände des Konverters 24a haben eine Oberfläche, die wesentlich größer ist die Fläche der Öffnung 32. Die Fläche 32 bildet die Projektion der Fläche des Konverters 24a. Sie ist wesentlich kleiner als die Fläche des Konverters.

Die von dem Brenner 15 ausgehende Strömung der Heizgase ist in Fig. 3 mit 33 bezeichnet. Die Heizgase, die den Brenner 15 verlassen haben, strömen an einer Seite in den Konverter 24a hinein, durchströmen ihn schräg nach oben und wieder nach unten, um dann unter dem Rand der Haube 10 auszutreten. Ebenso wie bei dem ersten Ausführungsbeispiel ist die Haube 10 langgestreckte und der Brenner 15 und der Konverter 24a verlaufen als langgestreckte Komponenten in Längsrichtung der Haube. Der Konverter wird bei diesem Ausführungsbeispiel in . Querrichtung durchströmt.

## Patentansprüche

1. Gasbeheizter Wärmestrahler mit einem Brenner (15), dessen Heizgase an einem Konverter (24) entlanggeführt werden, welcher Strahlungswärme an die Umgebung abstrahlt, wobei der Konverter (24,24a) aus einer länglichen Rinne oder mehreren Leitkanälen (27) besteht, die von den Heizgasen durchströmt sind; und der Konverter (24;24a) ein Körper mit gegenüber der wirksamen Strahlungsfläche vergrößerter Oberfläche ist, bei dem die den Heizgasen ausgesetzte Wärmeaustauschfläche mindestens doppelt so groß ist - vorzugsweise mindestens viermal so groß ist - wie die wirksame Strahlungsfläche, **dadurch gekennzeichnet, daß** die Rinne bzw. die Leitkanäle (27) nach unten offen ist/sind und daß der Konverter (24) in einer nach oben abgeschlossenen und nach unten offenen Haube (10) angeordnet ist, unter die die Heizgase des Brenners (15) geleitet werden.

2. Wärmestrahler nach Anspruch 1, **dadurch gekennzeichnet, daß** der Brenner (15) eine Brennerkammer (16) aufweist, die längs des einen Randes (14) der langgestreckten Haube (10) verläuft, derart, daß die Heizgase die Haube (10) quer zu deren Längsrichtung durchströmen und am gegenüberliegenden Rand (23) abströmen.

3. Wärmestrahler nach Anspruch 1, **dadurch gekennzeichnet, daß** der Brenner (15) an einem Ende der langgestreckten Haube (10) angeordnet ist, wobei die Heizgase die Haube (10) in Längsrichtung durchströmen.

4. Wärmestrahler nach einem der Ansprüche 1 bis 3, **dadurch gekennzeichnet, daß** die Haube (10) an ihrer Außenseite eine Wärmedämmung (11) aufweist.

5. Wärmestrahler nach einem der Ansprüche 1 bis 4, **dadurch gekennzeichnet, daß** die Innenseite der Haube (10) mindestens abschnittsweise als Reflektorfläche ausgebildet ist.

6. Wärmestrahler nach einem der Ansprüche 1 bis 5, **dadurch gekennzeichnet, daß** die Innenseite der Haube (10) mindestens abschnittsweise als Strahlungsfläche ausgebildet ist.

7. Wärmestrahler nach einem der Ansprüche 1 bis 6, **dadurch gekennzeichnet, daß** der Brenner (15) ein sich in einer Brennerkammer (16) erstreckendes Brennerrohr (19) mit Gasaustrittsöffnungen (20) aufweist, dessen Länge kürzer ist als die Brennerkammer (16) und daß die Brennerkammer (16) einen Auslaß (18) aufweist, dessen Breite im Längenbereich des Brennerrohres (19) verringert ist.

8. Wärmestrahler nach einem der Ansprüche 1 bis 7, **dadurch gekennzeichnet, daß** an der Öffnung der Haube (10) ein Windschutzgitter (30) vorgesehen ist.

9. Wärmestrahler nach einem der Ansprüche 1 bis 8, **dadurch gekennzeichnet, daß** der Konverter (24) nach unten offene Leitkanäle (27) aufweist, die ganz oder abschnittsweise quer zur Längsrichtung der Haube (10) verlaufen.

10. Wärmestrahler nach Anspruch 9, **dadurch gekennzeichnet, daß** der Konverter (24) aus einer Rippenstruktur mit nach unten weisenden Rippen (26) besteht, wobei die Heizgase parallel zu den Rippen an diesen entlangstreichen.

## Claims

1. Gas radiant heater comprising a burner (15) whose heating gases are passed along a converter (24) radiating radiant heat into the environment, the converter (24, 24a) consisting of an elongated groove or a plurality of guide channels (27) through which the heating gases flow, and the converter (24, 24a) being a body with a surface larger than the effective radiant surface, wherein the heat exchange surface subjected to the heating gases is at least twice as large - preferably four times as large - as the effective radiant surface, **characterized in that** the groove or the guide channels (27), respectively, are open downwardly, and that the converter (24) is arranged in a hood (10) closed at the top and open at the bottom, under which hood the heating gases of the burner (15) are guided.

2. The radiant heater of claim 1, **characterized in that** the burner (15) comprises a burner chamber (16) extending along one edge (14) of the elongated hood (10) such that the heating gases flow through the hood (10) transverse to the longitudinal extension thereof and flow out at the opposite edge (23).

3. The radiant heater of claim 1, **characterized in that** the burner (15) is arranged at one end of the elongated hood (10), the heating gases flowing through the hood (10) in the longitudinal direction.

4. The radiant heater of one of claims 1 to 3, **characterized in that** the hood (10) has a thermal insulation (11) on its outside.

5. The radiant heater of one of claims 1 to 4, **characterized in that** at least sections of the inside of the hood (10) are designed as a reflector surface.

6. The radiant heater of one of claims 1 to 5, **characterized in that** at least sections of the inside of the hood (10) are designed as a radiant surface.

7. The radiant heater of one of claims 1 to 6, **characterized in that** the burner (15) has a burner pipe (19) extending in a burner chamber (16) and having gas outlet openings (20), the length of the burner pipe being shorter than the burner chamber (16), and that the burner chamber (16) has an outlet (18) whose width is reduced over the length of the burner pipe (19).

8. The radiant heater of one of claims 1 to 7, **characterized in that** a wind protection grid (30) is provided at the opening of the hood (10).

9. The radiant heater of one of claims 1 to 8, **characterized in that** the converter (24) comprises guide channels (27) open at the bottom and extending entirely or partly transverse to the longitudinal extension of the hood (10).

10. The radiant heater of claim 9, **characterized in that** the converter (24) is a rib structure with downward directed ribs (26) the heating gases flowing along the ribs in parallel therewith.

## Revendications

1. Dispositif de chauffage par rayonnement chauffé au gaz, comprenant un brûleur (15) dont les gaz de chauffage sont guidés le long d'un convertisseur (24), qui diffuse de la chaleur de rayonnement dans l'environnement, le convertisseur (24, 24a) comprenant une goulotte longitudinale (25) ou plusieurs canaux de conduction (27), à travers laquelle ou lesquels s'écoulent les gaz de chauffage, et le convertisseur (24, 24a) étant un corps ayant une surface plus grande que la surface de rayonnement efficace et dont la surface d'échange thermique exposée aux gaz de chauffage est au moins deux fois plus grande - de préférence au moins quatre fois plus grande - que la surface de rayonnement efficace, **caractérisé en ce que** la goulotte ou les canaux de conduction (27) est/sont ouverte/ouverts vers le bas, et **en ce que** le convertisseur (24) est disposé dans un capot (10) fermé vers le haut et ouvert vers le bas, sous lequel sont conduits les gaz de chauffages du brûleur (15).

2. Dispositif de chauffage par rayonnement selon la revendication 1, **caractérisé en ce que** le brûleur (15) présente une chambre de brûleur (16), qui s'étend le long d'un bord (14) du capot (10) allongé, de telle sorte que les gaz de chauffage traversent le capot (10) perpendiculairement à la direction longitudinale de celui-ci et sortent au niveau du bord (23) opposé.

3. Dispositif de chauffage par rayonnement selon la revendication 1, **caractérisé en ce que** le brûleur (15) est disposé à une extrémité du capot (10) allongé, les gaz de chauffage traversant le capot (10) dans le sens longitudinal.

4. Dispositif de chauffage par rayonnement selon l'une quelconque des revendications 1 à 3, **caractérisé en ce que** le capot (10) présente une isolation thermique (11) au niveau de sa face extérieure.

5. Dispositif de chauffage par rayonnement selon l'une quelconque des revendications 1 à 4, **caractérisé en ce que** la face intérieure du capot (10) est conçue, du moins par sections, comme une surface de réflexion.

6. Dispositif de chauffage par rayonnement selon l'une quelconque des revendications 1 à 5, **caractérisé en ce que** la face intérieure du capot (10) est conçue, du moins par sections, comme une surface de rayonnement.

7. Dispositif de chauffage par rayonnement selon l'une quelconque des revendications 1 à 6, **caractérisé en ce que** le brûleur (15) présente une tuyère de brûleur (19) munie d'ouvertures de sortie de gaz (20) et s'étendant dans une chambre de brûleur (16), dont la longueur est inférieure à celle de la chambre de brûleur (16), et **en ce que** la chambre de brûleur (16) présente une sortie (18) dont la largeur est réduite dans la zone de longueur de la tuyère de brûleur (19).

8. Dispositif de chauffage par rayonnement selon l'une quelconque des revendications 1 à 7, **caractérisé en ce qu'**une grille pare-brise (30) est prévue sur l'ouverture du capot (10).

9. Dispositif de chauffage par rayonnement selon l'une quelconque des revendications 1 à 8, **caractérisé en ce que** le convertisseur (24) présente des canaux de conduction (27) ouverts vers le bas, qui s'étendent entièrement ou par sections perpendiculairement à la direction longitudinale du capot (10).

10. Dispositif de chauffage par rayonnement selon la revendication 9, **caractérisé en ce que** le convertisseur (24) comprend une structure à nervures avec des nervures (26) dirigées vers le bas, les gaz de chauffage balayant les nervures parallèlement à celles-ci.
